# EUROPÄISCHE PATENTSCHRIFT

(11) **EP 0 429 590 B1**
(45) Veröffentlichungstag und Bekanntmachung des Hinweises auf die Patenterteilung: **13.04.1994**
(21) Anmeldenummer: 90908411.3
(22) Anmeldetag: 06.06.1990
(51) Int. Cl.: B41F 15/24, B41F 15/42

(54) **AUFTRAGUNGSMASCHINE MIT MAGNETISCH BEWIRKTER RAKELANPRESSUNG**
COATING MACHINE WITH MAGNETICALLY OPERATED SQUEEGEE
MACHINE D'APPLICATION AVEC RACLE A PRESSION MAGNETIQUE

(30) Priorität: 16.06.1989 AT 1482/89
(43) Veröffentlichungstag der Anmeldung: 05.06.1991
(73) Patentinhaber: Zimmer, Johannes, A-9020 Klagenfurt (AT)
(72) Erfinder: Zimmer, Johannes, A-9020 Klagenfurt (AT)
(74) Vertreter: Puchberger, Rolf, Dipl. Ing.
(86) Internationale Anmeldenummer: AT9000056
(87) Internationale Veröffentlichungsnummer: WO9015717

(56) Entgegenhaltungen:
- AT-B- 321 322
- FR-A- 2 197 735
- FR-A- 2 490 999

## Beschreibung

Gegenstand dieser Erfindung ist eine Auftragungsmaschine mit magnetisch bewirkter Rakelanpressung, wobei unter Auftragungsmaschine sowohl eine Druckmaschine, wie z.B. eine Flach- oder Rundschablonendruckmaschine, oder auch eine vollflächig, d.h. ohne Bemusterungsvorgang, auftragende Maschine zu verstehen ist. Das Substrat, auf das die Auftragung erfolgt, ist eine sogenannte Warenbahn, d.h. ein flächiges Gebilde, z.B. aus textilem Material, Papier, Kunststoff o.dgl.; das Substrat könnte z.B. auch ein Teppich oder ein anderer Bodenbelag, Wandbelag o.dgl., eine Blechbahn oder ein Übertragungsband sein. In jedem Fall erfolgt der Auftragungsvorgang in Verbindung mit einer Relativbewegung zwischen mindestens einer in eine erfindungsgemäße Auftragungsmaschine eingebaute Auftragungsvorrichtung und dem Substrat.

Das die Auftragung bewirkende Element wird mittels Magnetkraft gegen das Substrat bzw. gegen die Schablone gepreßt und kann entweder eine Rollrakel, eine Streichrakel, ein Streichmesser o.dgl. sein, aus magnetisierbarem Material bestehend oder allenfalls mit Bestandteilen aus magnetisierbarem Material bestückt.

Die der vorliegenden Erfindung zugrundeliegende Aufgabe ist es, die Warenbahn (das Substrat) in der Auftragungsmaschine in die für den Auftragungsvorgang geforderte optimale Planlage zu bringen. Das war bzw. ist nach dem bisher bekannten Stand der Technik nicht möglich, weil die Substratwarenbahn in der Auftragungsmaschine vor bzw. nach der Auftragungsvorrichtung stets mehr oder weniger stark durchhängt. Dieses Durchhängen der Substratwarenbahn beeinträchtigt die Qualität des Auftragungsvorganges; dies ist insbesondere zutreffend für die Anwendung von Magnetrakelauftragungsvorrichtungen in Flachschablonendruckmaschinen. In solchen Druckmaschinen erfolgt der Auftragungsvorgang jeweils abwechselnd in zwei gegenläufigen Bewegungsrichtungen. Dadurch entstehen in jeder Bewegungsrichtung und an jedem Wegstrecknabschnitt einer jeden Auftragungsteilstrecke unterschiedliche Durchhangsituationen und, daraus folgend, unterschiedliche Kontaktstrecken bzw. Kontaktzeiten zwischen der Magnetkraft erzeugenden Einrichtung, einem schmalen Tisch, - anstelle eines solchen Magnettisches ist auf eine Magnetwalze möglich - und der Schablonenunterseite, die während des Auftragungsvorganges an der Substratwarenbahn anliegt.

Dieser Funktionsnachteil bzw. Konstruktionsmangel ist weder durch Spannen der Substratbahn in der Auftragungsmaschine noch dadurch, daß die Auftragungsmaschine mit einem endlosen Transportband ausgestattet wird, auf dem die Substratbahn aufliegt, behebbar bzw. vermeidbar. Das in der Physik bekannte Gesetz betreffend Seilspannung und -durchgang bestätigt dies.

Magnettischauftragungsvorrichtungen in Auftragungsmaschinen sind in zahlreichen Ausführungsvarianten bekannt, so daß deren Beschreibung hier unterbleiben und nachfolgend der Gegenstand dieser Erfindung beschrieben werden kann.

Der Gegenstand dieser Erfindung ist dadurch gekennzeichnet, daß in einer Auftragungsmaschine, die mit mindestens einer mit Magnetkraft wirkenden Auftragungs- bzw. Rakelvorrichtung an sich bekannter Art und mit einer Substratbahn oder mit einem endlosen, eine Substratbahn tragenden Transportband ausgestattet ist, mindestens ein Tragband oder eine Profilleiste an den Enden gehalten bzw. eingespannt ist und mit mindestens einem Magnetkraft erzeugenden Element ausgestatteten
Magnettisch o.dgl. zusammenwirkt, daß die Oberseite dieses in die Auftragungsmaschine eingespannten Tragbandes bzw. Profilstabes in der gleichen Ebene wie die Oberfläche des Magnettisches angeordnet ist, so daß diese beiden Konstruktionsteile der Auftragungsmaschine (zusammenwirkend) die Auflageebene für die Substratbahn bzw. für das allenfalls vorhandene, die Substratbahn tragende Transportband bildet.

In den beigefügten Zeichnungen ist in den Fig. 1 bis 3 der bekannte Stand der Technik dargestellt. Die Fig. 4 bis 6 zeigen verschiedene Ansichten und Varianten eines Konstruktionsbeispieles für eine der zahlreichen möglichen bzw. denkbaren Ausführungsformen des Erfindungsgedankens.

Fig.1 zeigt einen Schnitt entlang der Linie A-B der Fig.2 durch einen Magnettisch 5 bestehend aus der Tischplatte 1, dem Magnetkern 2 und der Magnetspule 3.

Fig.2 zeigt einen Ausschnitt aus dem Längsschnitt C-D gemäß Fig.1 desselben Magnettisches 5, der in Fig.1 im Querschnitt dargestellt wurde. Dieser Ausschnitt zeit vier Magnetkerne 2 samt Magnetspulen 3, wobei die vierte Spule nur zur Hälfte sichtbar ist.

Fig . 3 zeigt einen schematischen Längsschnitt durch einen Teil einer Auftragungsmaschine, die mit einem endlosen Transportband 4 ausgestattet ist. In diesem in Fig.3 dargestellten Teil der Auftragungsmaschine - es ist dies in diesem Ausführungsbeispiel eine Flachschablonendruckmaschine - sind drei sogenannte Flachdruckschablonen 8, 9, 10 dargestellt. Unterhalb von diesen Druckschablonen 8, 9, 10, und zwar in den Wegstreckenbereichen a angeordnet, ist je ein Magnettisch 5 der der Fig. 1 gemäßen Konstruktion, dem Fig .3 Maßstab entsprechend verkleinert dargestellt.

Das Transportband 4 liegt in seinem unteren Teil auf drei Unterstützungswalzen 6 und in seinem oberen Teil auf diesen drei vorbeschriebenen Magnettischen 5 in den Auflagebereichen a auf. Die mit 7 bezeichneten Bereiche des Transportbandes 4 kennzeichnen die Stellen des jeweils tiefsten Durchhanges des Transportbandes 4 im Mittelbereich zwischen den drei Auflagebereichen a auf den drei Magnettischen 5. Die Pfeile 11 bezeichnen die Bewegungsrichtung der Magnettische 5 im nächstfolgenden (zeichnerisch nicht dargestellten) Arbeitstakt der Auftragungsmaschine bzw. Flachschablonendruckmaschine.

Es ist leicht vorstellbar, daß während jedes Bewegungsvorganges ein ständiges Verändern des Anliegebereiches (Magnettisch 5, Transportband 4, Schablone 8 und dazwischen befindliche Substratbahn, zeichnerisch nicht dargestellt) erfolgt. Auf die Schablonen 8, 9, 10 bzw. auf den durch die Schablonen 8, 9, 10 bewirkten Auftragungsvorgang bezogen, wechselt bei jedem Arbeitstakt die Stillstandposition der Magnettische 5 von a nach b bzw. umgekehrt von b nach a. Daß unterschiedliche Kontaktsituationen bzw. Kontaktzeiten qualitätsbeeinträchtigende bzw. funktionsstörende Wirkungen verursachen, wurde einleitend bereits gesagt. Erklärend sei dem hinzugefügt, daß das Ausmaß des Durchhängens des Transportbandes 4 bzw. der Substratbahn in Fig.3 zwecks Verdeutlichung des Sachverhaltes übertrieben groß dargestellt wurde. In der Praxissituation beträgt der Durchhang 7 meistens nur wenige cm, mitunter auch nur einige mm. Bei hohen Qualitätsansprüchen an den Auftragungsvorgang können aber auch relativ geringe Durchhängungsunterschiede schon erhebliche Qualitätsmängel bewirken.

Die Fig. 4 bis 6 zeigen den Fig. 1, 2 und 3 analoge Darstellungen, mit dem Unterschied, daß in den Fig. 4 bis 6 auch der Erfindungsgegenstand dargestellt ist. Außerdem ist in den Fig. 4 und 5 zusätzlich auch eine auf dem Magnettisch 5 aufgelegte bzw. aufgesteckte Abdeckung 16 mitdargestellt. Die Fig. 4 und 6 zeigen die Erfindung in Längsansicht, in Fig.5 ist der Erfindungsgegenstand dreimal in einer T-förmig gelegten Abdeckung und in einer anderen Variante ohne Abdeckung dargestellt. In der ersten Variante ist die Berührungsfläche des Erfindungsgegenstandes planparallel mit der Oberseite der Magnettischplatte angeordnet, in der anderen Variante ist die Berührungs- oder Auflagefläche in ihren Niveau gleich der Oberfläche der Magnettischabdeckung.

Beide Varianten des Erfindungsgegenstandes sind gleichermaßen funktionswirksam.

Wie Fig.5 zeigt, sind gemäß der Erfindung im Magnettisch 5 zwischen den einzelnen Magnetkernen 2 Ausschnitte 12 vorhanden, in die Einsätze 17 bzw. 18 eingebracht sind. Bei den Einsätzen 17 ist noch eine Abdeckung 16 vorgesehen, wohingegen beim Einsatz 18 seine Oberseite in der Höhe der Oberfläche der Tischplatte 1 liegt. Die Einsätze 17, 18 selbst stellen entweder Profilleisten dar, können aber auch durch ein Tragband gebildet sein. Bezüglich der Ausschnitte 12 sind mehrere Varianten möglich. In Fig.5 ist die Ausführungsvariante des kontaktlosen Ausschnittes 12 dargestellt, es ist aber denkbar, daß das Tragband bzw. die Profilleisten mit einer oder mehreren Teilflächen den Ausschnitt 12 berührt und daß dadurch seitliche Führung bzw. Stabilisierung und/oder auch eine tragende Abstützung (Gleitführung) bewirkt werden kann.

Es ist auch nicht unbedingt notwendig, daß in dem Magnettisch 5 die Ausschnitte 12 für die Profile eingeformt werden, sondern der Magnettisch 5 kann auch aus mehreren, voneinander distanzierten Magnettischelementen bestehen, wobei dann diese Magnettischelemente gemeinsam auf einem Tragbalken oder einer sonstigen Tragkonstruktion aufliegen, und das Tragband oder die Profilleiste 17, 18 dann in den Zwischenräumen zwischen den einzelnen Magnettischelementen angeordnet sind, wobei diese Tragkonstruktion auch mit einer Gleit- oder Rollenführung für das Tragband bzw. die Profilleisten 17, 18 ausgestattet sein kann.

Fig.6 Zeigt, und die vorstehenden Erklärungen machen es deutlich, daß eine Auftragungsmaschine, insbesondere Flachschablonendruckmaschine in erfindungsgemäß konstruierter Ausführung gebaut, eine vollkommen durchhangfreie Auftragungsfläche aufweist, die sich ohne jede Durchhängungsgefahr über die gesamte Länge bzw. auch über die gesamte Breite der Auftragungsmaschine bzw. der Flachschablonendruckmaschine erstreckt. Erfindungsgemäß gebaute Auftragungs- bzw. Druckmaschinen ermöglichen die Erzielung höherer Auftragungsqualität als nach dem bisherigen Stand der Technik zustande gebracht werden konnte. Ergänzend sei noch gesagt, daß erfindungsgemäße Konstruktionsvarianten analog zur hiemit dargestellten Längsbewegungsrichtung auch für querbewegte Magnettische möglich ist. Anstelle eines Gleitbelages (Abdeckung 6) sind auch Gleitstäbe denkbar.

## Patentansprüche

1. Auftragungsmaschine bzw. Druckmaschine mit magnetischen bewirkter Rakelanpressung für vollflächige oder bemusternde Auftragung, d.h. ohne oder mit Verwendung von Schablonen (8, 9, 10) mit einer Substratbahn oder einem endlosen, eine Substratbahn tragenden Transportband (4) und mit mindestens einer, aus einem Magnettisch (5) oder dgl. in Verbindung mit einer magnetisch anpreßbaren Rakel (Auftragungselement) ausgestatteten Auftragungseinrichtung, dadurch gekennzeichnet, daß in der Auftragungs- bzw. Druckmaschine längs- bzw. querverlaufend mindestens ein Tragband oder eine Profilleiste (17, 18) an den Enden gehalten bzw. eingespannt ist, das bzw. die eine Auflagefläche für das Transportband (4) bzw. für die Substratbahnen aufweist, wobei zwischen diesem Tragband bzw. dieser Profilleiste (17, 18) und dem Magnettisch (5) einerseits und dem Transportband (4) bzw. der Substratbahn andererseits eine relative Beweglichkeit ist, und die Oberseite des Tragbandes oder der Profilleiste (17, 18) in der gleichen Ebene wie die Oberfläche des Magnettisches (5) angeordnet ist, so daß diese beiden Teile der Auftragungsmaschine die Auflageebene für eine Substratbahn bzw. für das die Substratbahn tragende Transportband (4) bilden.

2. Auftragungsmaschine bzw. Druckmaschine nach Anspruch 1, dadurch gekennzeichnet, daß im Magnettisch (5) zwischen den Magnetkernen (3) Ausschnitte vorhanden sind, in denen jeweils ein Tragband bzw. eine Profilleiste angeordnet ist.

3. Auftragungsmaschine bzw. Druckmaschine nach Anspruch 1, dadurch gekennzeichnet, daß die Oberseite des Tragbandes bzw. der Profilleiste (17, 18) mit einer Abdeckung (16) versehen ist.

4. Auftragungsmaschine bzw. Druckmaschine nach einem der vorhergehenden Ansprüche, dadurch gekennzeichnet, daß das Tragband bzw. die Profilleiste (17, 18) mit einer oder mehreren Teilflächen am Ausschnitt im Magnettisch anliegt und dadurch eine seitliche Führung bzw. Stabilisierung und/oder auch eine tragende Abstützung gegeben ist.

5. Auftragungsmaschine bzw. Druckmaschine nach Anspruch 2, dadurch gekennzeichnet, daß die Ausschnitte beliebig geformt und beliebig tief sind.

6. Auftragungsmaschine bzw. Druckmaschine nach einem der vorhergehenden Ansprüche, dadurch gekennzeichnet, daß der Magnettisch (5) aus mehreren, voneinander distanzierten Magnettischelementen besteht, die gemeinsam auf einem Tragbalken oder einer sonstigen Tragkonstruktion aufliegen, und das Tragband bzw. die Profilleiste (17, 18) in den Zwischenräumen zwischen den einzelnen Magnettischelementen angeordnet ist.

## Claims

1. A coating machine or printing press in which a squeegee is pressed down magnetically in order to apply the coating to a full area or a sample area, i.e. with or without the use of templates (8, 9, 10) having a substrate web or an infinite conveyor belt (4) which supports a substrate web and having at least one application device comprising a magnetic bench (5) or similar in conjunction with a squeegee (application member) which can be pressed down magnetically, characterised in that in the coating machine or printing press at least one supporting belt or strap (17, 18) extending longitudinally or transversely is held or stressed at the ends, which supporting band or strap comprises a supporting surface for the conveyor belt (4) or for the substrate web, wherein relative movement is possible between this supporting belt or this strap (17, 18) and the magnetic bench (5) on the one side and the conveyor belt (4) or the substrate web on the other side, and the upper side of the supporting belt or of the strap (17, 18) is disposed in the same plane as the surface of the magnet bench (5), so that these two components of the coating machine form the supporting plane for a substrate web or for the conveyor belt (4) supporting the substrate web.

2. A coating machine or printing press according to claim 1, characterised in that cutouts are provided in the magnet bench (5) between the magnet cores (3) and a supporting belt or a strap is disposed in each case in the cutouts.

3. A coating machine or a printing press according to claim 1, characterised in that the upper side of the supporting belt or of the strap (17, 18) is provided with a cover (16).

4. A coating machine or printing press according to one of the preceding claims, characterised in that the supporting belt or the strap (17, 18) rests with one or a plurality of partial surfaces against the cutout in the magnetic bench and thereby provides a lateral guide or stabilising effect and/or also a bearing support.

5. A coating machine or printing press according to claim 2, characterised in that the shape and depth of the cutouts are optional.

6. A coating machine or a printing press according to one of the aforementioned claims, characterised in that the magnet bench (5) comprises a plurality of magnet bench members which are spaced at a distance with respect to each other, which members lie on a common supporting beam or on another common support structure, and the supporting belt or the strap (17, 18) is disposed in the intermediate spaces between the individual magnet bench members.

## Revendications

1. Machine d'enduction ou machine d'impression avec application de racle par voie magnétique, pour enduction complète ou par motifs, c'est-à-dire sans ou avec utilisation de patrons (8, 9, 10), comprenant une bande de substrat ou une bande de transport (4) sans fin portant une bande de substrat et au moins un dispositif d'enduction équipé d'une table magnétique (5) ou analogue en combinaison avec une racle (élément d'enduction) à application magnétique, caractérisée par le fait qu'au moins une bande de support ou un profilé (17, 18) est maintenu ou serré à ses extrémités en sétendant longitudinalement ou transversalement dans la machine d'enduction ou d'impression, cette bande ou ce profilé présentant une surface d'appui pour la bande transporteuse (4) ou pour la bande de substrat, une mobilité relative existant entre cette bande de support ou ce profilé (17, 18) et la table magnétique (5), d'une part, et la bande de transport (4) ou la bande de substrat, d'autre part, et que la face supérieure de la bande de support ou du profilé (17, 18) est disposée dans le même plan que la surface de la table magnétique (5), de sorte que ces deux parties de la machine d'enduction forment le plan d'appui pour une bande de substrat ou pour la bande de transport (4) portant la bande de substrat.

2. Machine d'enduction ou machine d'impression selon la revendication 1, caractérisée par le fait que la table magnétique (5) comporte, entre les noyaux magnétiques (3), des échancrures dans chacune desquelles est disposé une bande de support ou un profilé.

3. Machine d'enduction ou machine d'impression suivant la revendication 1, caractérisée par le fait que la face supérieure de la bande de support ou du profilé (17, 18) est munie d'un recouvrement (16).

4. Machine d'enduction ou machine d'impression suivant l'une des revendications précédentes, caractérisée par le fait que la bande de support ou le profilé (17, 18) est appliqué par une ou plusieurs surfaces partielles sur lechancrure dans la table magnétique, ce qui assure un guidage latéral ou stabilisation et /ou un appui porteur.

5. Machine d'enduction ou machine d'impression suivant la revendication 2, caractérisée par le fait que les échancrures sont de forme quelconque et de profondeur quelconque.

6. Machine d'enduction ou machine d'impression suivant l'une des revendications précédentes, caractérisée par le fait que la table magnétique (5) se compose de plusieurs éléments de table magnétique espacés les uns des autres et reposant conjointement sur une poutre de support ou une autre construction de support, et que la bande de support ou le profilé (17, 18) est disposé dans les intervalles entre les différents éléments de table magnétique.
